# FASCICULE DE BREVET EUROPEEN

(11) **EP 0 052 553 B1**
(45) Date de publication et mention de la délivrance du brevet: **27.03.1985**
(21) Numéro de dépôt: 81401753.9
(22) Date de dépôt: 30.10.1981
(51) Int. Cl.: G05F 3/20

(54) **Générateur de courant intégré en technologie CMOS**
Integrierte Konstantstromquelle in der CMOS-Technologie
Integrated current-source generator in CMOS technology

(30) Priorité: 14.11.1980 FR 8024232
(43) Date de publication de la demande: 26.05.1982
(73) Titulaire: SOCIETE POUR L'ETUDE ET LA FABRICATION DE CIRCUITS INTEGRES SPECIAUX - E.F.C.I.S., F-38100 Grenoble (FR)
(72) Inventeur: Bertails, Jean-Claude, F-75360 Paris Cedex 08 (FR); Perrin, Christian, F-75360 Paris Cedex 08 (FR)
(74) Mandataire: Guérin, Michel

## Description

La présente invention concerne un circuit intégré capable d'élaborer des sources de courant de valeur constante, en vue d'alimenter en courant par exemple des fonctions analogiques d'un circuit intégré.

On utilise ici une technologie CMOS, c'est-à-dire que les circuits réalisés comprennent essentiellement des transistors MOS (Métal-Oxyde-Semiconducteur) à canal N et à canal P.

On cherche selon l'invention à réaliser des sources de courant peu dépendantes de la température et de la tension d'alimentation du circuit intégré comportant ces sources.

Des sources de courant ont déjà été proposées dans cette technologie CMOS; par exemple, l'article de David Bingham, »CMOS higher speeds, more drive and analog capability expand its horizons«, paru dans »Electronic Design« Vol 26 n° 23 de novembre 1978, décrit une telle source. Cette source utilise deux transistors MOS identiques et deux transistors de géométries très différentes, cette différence étant compensée dans une résistance. Ce dispositif est susceptible de fournir un courant de référence constant, mais ne permet pas une grande liberté de choix de la valeur du courant obtenu (faible tension aux bornes de la résistance) et dépend d'une manière mal connue de la température.

L'idée directrice de la présente invention est que l'on sait, en technologie CMOS, réaliser des transistors dont la tension de seuil peut être modifiée par implantation ionique, cette opération se faisant au cours des étapes de fabrication du circuit intégré, de sorte qu'on peut désigner par masquage certains transistors dont la tension de seuil doit être plus forte ou plus faible (en valeur absolue) que d'autres. La tension de seuil de ces transistors choisis peut être ajustée à une valeur désirée par action sur la dose d'ions implantés.

La théorie et l'expérience montrent que les tensions de seuil différentes de deux transistors ayant subi une implantation ionique différente varient avec la température mais que leur différence ne varie pas.

La présente invention propose un montage à transistors particulièrement simple pour utiliser cette propriété et réaliser, à partir de deux transistors ayant des tensions de seuil différentes, une ou plusieurs sources de courant stables en température et indépendantes de l'alimentation en tension.

Pour cela, on utilise des couples de transistors fonctionnant en régime saturé et reliés entre eux par des connexions telles que l'on puisse faire recopier par un transistor les conditions de courant ou de tension existant dans un autre, jusqu'à faire apparaître aux bornes d'une résistance de valeur connue exactement la différence entre les tensions de seuil de deux transitors ayant subi une implantation ionique différente. Le courant qui traverse cette résistance est stable et on s'arrange pour lui faire traverser au moins un transistor MOS fonctionnant en régime saturé et pour faire recopier ce courant (à un facteur de proportionalité près si on le désire) par au moins un autre transistor MOS ayant la même tension de polarisation grille-source que le premier et la même tension de seuil.

Plus précisément, un montage particulièrement simple selon l'invention consiste à avoir une source de tension alimentant en parallèle deux ensembles de transistors MOS en série, chaque transistor de l'un des ensembles ayant un homologue de même type de canal dans l'autre ensemble; chaque ensemble comporte trois transistors et les rapports de géométrie des transistors homologues sont les mêmes pour tous les transistors des ensembles; les premiers transistors, d'un premier type de canal, ont la même tension de seuil et ont leurs grilles réunies, celui du second ensemble ayant en outre sa grille réunie à son drain; les seconds transistors, d'un second type de canal opposé au premier, ont la même tension de seuil et ont leurs grilles réunies, celui du premier ensemble ayant en outre sa grille réunie à son drain; les troisième transistors, du second type de canal, ont respectivement leur grille réunie à leur drain et ont des tensions de seuil différentes (l'un d'eux par exemple n'ayant pas subi comme les autres transistors de même type une implantation ionique destinée à abaisser en valeur absolue sa tension de seuil, ou, réciproquement, ayant lui seul subi une implantation ionique destinée à augmenter en valeur absolue sa tension de seuil). Une résistance de valeur connue, intégrée ou non, est insérée en série entre le second et le troi sième transistor de l'un des ensembles. Enfin, au moins un transistors MOS supplémentaire est prévu, en dehors des deux ensembles, pour servir de générateur de courant d'alimentation constant et stable, ce transistor ayant sa source et sa grille reliées à la source et à la grille du premier ou du troisième transistor de l'un des ensembles et ayant même tension de seuil que le transistor auquel il est relié pour recopier le courant qui traverse ce dernier (à un facteur de proportiona lité connu près).

Plusieurs transistors supplémentaires peuvent être prévus, ayant chacun leur grille et leur source reliées à la grille et à la source respectivement du premier ou du troisième transistor de l'un des ensembles. Chacun de ces transistors supplémentaires sert de source de courant stable puisqu'il recopie le courant stable dans la résistance. Le ou les transistors supplémentaires ont un facteur de géométrie connu par rapport aux transistors auxquels ils sont reliés, de sorte que le courant qu'ils recopient est dans un rapport connu avec le courant stable dans la résistance.

Dans un mode de réalisation plus particulier, on peut »répartir« chaque premier ou troisième transistor, ainsi que chaque transistor supplé mentaire, c'est à dire constituer, au lieu d'un seul transistor, une pluralité de transistors individuels partiels tous connectés en parallèle (même connexion de grille, de source et de drain) jouant exactement le même rôle qu'un transistor unique mais pouvant être localisés en plusieurs endroits. Dans ces conditions, on peut prévoir côte à côte un premier ou troisième transistor partiel et un transistor supplémentaire partiel qui lui est associé pour constituer une source de courant stable individuelle recopiant le courant dans la résistance avec un facteur de proportionalité qui dépend de la géométrie de ce transistor supplémentaire partiel.

Le montage de transistors selon l'invention permet effectivement d'avoir un courant stable dans la résistance du fait qu'il apparaît aux bornes de celle-ci une tension qui est la différence des tensions de seuil de deux transistors MOS dont l'un seulement a subi une implantation ionique d'ajustement. Cette tension, donc le courant qui traverse la résistance, ne dépend ni de la température ni de la tension d'alimentation du circuit et de plus elle est bien stable dans le temps. Le courant produit dans la résistance dépend de la température dans la même mesure que la résistance, et celle-ci est choisie aussi stable que possible, qu'elle soit intégrée ou extérieure. Si elle est intégrée, on choisira parmi les résistances diffusées celle qui présente le plus faible coefficient de température.

En gros et pour résumer, on peut dire que le montage de l'invention comprend un premier couple de transistors homologues dont l'un recopie le courant de l'autre (à un facteur près), un deuxième couple de transistors homologues dont l'un recopie la tension de source de l'autre, un troisième couple de transistors homologues mais à tensions de seuil différentes que engendre une différence de tension, une résistance en série avec l'un des transistors du troisième couple pour rattraper cette différence de tension, et au moins un transistor supplémentaire de recopie (à un facteur près) du courant dans l'un des transistors précédents. La clef de l'invention réside dans la correspondance des rapports de facteurs de géométrie de tous les couples de transistors homologues, et dans la correspondance exacte des tensions de seuil de tous les couples de transistors homologues sauf l'un d'eux qui doit justement engendrer une différence de tension. Il faut aussi s'assurer que la tension de seuil du ou des transistors supplémentaires de recopie de courant est bien la même que la tension de seuil du transistor auquel sa grille et sa source sont reliées.

D'autres caractéristiques et avantages de l'invention apparaitront à la lecture de la description détaillée qui suit et qui est faite en référence au dessin annexé dans lequel:
- la figure 1 représente un schéma détaillé d'un exemple de réalisation de l'invention,
- la figure 2 représente un autre exemple avec une variante d'exécution.

Le circuit de la figure 2 est donc destiné à produire une sourve de courant stable destinée à alimenter une partie de circuit analogique 10 qui est en principe intégrée sur le même substrat que la sourve de courant selon l'invention. Ce circuit analogique peut être par exemple une partie d'amplificateur: de nombreux amplificateurs différentiels notamment utilisent des sources de courant constant.

L'ensemble du circuit intégré (partie analogique 10 et source de courant selon l'invention) est alimenté par exemple par des niveaux de tension symétriques +V et -V.

Entre les conducteurs d'alimentation à +V et V sont connectés en parallèle deux ensembles similaires de trois transistors en série chacun, respectivement T₁, T₂ et T₃ pour le premier ensemble, et T'₁, T'₂ et T'₃ pour le deuxième ensemble. Le transistor Ti est l'homologue du transistor T'₁, le transistor T₂ du transistor T'₂ et le transistor T₃ du transistor T'₃. Les transistors T₁ et T'₁ sont à canal N (par exemple); les transistors T₂, T'₂ et T₃, T'₃ sont du type de canal opposé, en l'occurence P dans l'exemple choisi.

Les transistors T₁, T₂ et T₃ peuvent avoir des géométries quelconques; les transistors T'ᵢ, T'₂ et T'₃ ont des géométries dans le même rapport que les transistors T₁, T₂ et T₃, c'est-à-dire qu'll existe un coefficient de proportionalité constant entre les transistors homologues des deux ensembles en série.

De plus, les transistors homologues T₁ et T'₁ ont une même tension de seuil; les transistors homologues T₂ et T'₂ ont aussi une même tension de seuil; par contre les transistors T₃ et T'₃ ont des tensions de seuil différentes, respectivement V_{T3} et V'_{T3}. Par exemple, tous les transistors MOS à canal P du circuit intégré, et notamment les transistors T₂, T'₂ et T'₃, ont subi une implantation ionique à travers leur isolement de grille pour abaisser leur tension de seuil. Le transistor T₃ ou T'₃ au contraire a été masqué pendant cette opération de sorte qu'il conserve une tension de seuil plus élevée en valeur absolue que le transistor T'₃ ou T₃ et les autres.

De plus, dans le deuxième ensemble en série T'i, T'₂, T'₃ on a incorporé une résistance R₁ en série entre le drain du transistor T'₂ et la source du transistor T'a. Il faut noter ici que cette résistance R₁ peut être incorporée au circuit intégré, et être alors réalisée sous forme d'une portion de silicium dopé, ou bien elle peut être extérieure au circuit et reliée à celui-ci par l'intermédiaire de broches de connexion extérieure et de liaisons métallisées.

Le transistor T'ᵢ a son drain relié à sa grille qui elle-même est reliée à la grille du transistor Tᵢ, selon un montage classique dit »en miroir de courants«, de sorte que le courant dans le transistor T₁ recopie le courant dans le transistor T'₁ à un facteur de proportionalité près que est le rapport K entre la géométrie du transistor Tᵢ et la géométrie du transistor T'i (qui est aussi le rapport entre T₂ et T'₂ et le rapport entre T₃ et T'₃).

Cette recopie du courant provient du fait que les transistors T₁ et T'₁ ont même tension grille-source et même tension de seuil, et qu'ils fonctionnent en régime saturé; or, en régime saturé, le courant est donné par la formule. où V_{GS} est la tension grille-source, V_{T} la tension de seuil, Z/L le facteur de géométrie et k un coefficient qui dépend de la technologie utilisée (technologie qui est la même pour tous les transistors du circuit intégré).

Pour un même V_{GS} et un même V_{T}, on voit que le courant I₁ dans T₁ est bien proportionnel au courant I'₁ dans T'₁, le facteur de proportionalité étant le rapport des géométries des deux transistors.

Le drain du transistor T₂ est relié à sa grille, qui est reliée elle-même aussi à la grille du transistor T'₂. Il s'agit encore d'un montage en miroir de courants, mais cette fois ci, les sources des transistors T₂ et T'z ne sont pas reliées l'une à l'autre de sorte que la tension grille-source des transistors T₂ et T'₂ n'est pas directement imposée. Par contre, le courant qui traverse T₂ est le même que le courant qui traverse T₁ (I₁) et le courant qui traverse T'₂ est le même que le courant qui traverse T'₁ (I'₁).

Les courants dans T₂ et T'₂ étant imposés et les tensions-grilles étant imposées, la formule de courant donnée précédemment permet de calculer les tensions grille-source des transistors T₂ et T'₂. Or, ces transistors ont même tension de seuil; ils ont un rapport de géométries K, et ils sont justement parcourus par des courants I₁ et I'₁ dans un rapport K (I₁ = Kl'₁). Ceci veut dire que leurs tensions grille-source seront les mêmes. Comme ils ont une tension de grille commune, il en résulte que, sans qu'il y ait une liaison directe entre leurs sources, les tensions V₂ et V'₂ de leurs sources seront identiques.

Par conséquent, de même que le transistor Tᵢ recopiait le courant dans le transistor T'i, de même, le transistor T₂ recopie la tension de source du transistor T'₂.

En ce qui concerne les transistors T₃ et T'₃, ils ont leurs sources reliées à la tension d'alimentation +V; ils ont de préférence leur grille reliée à leur drain; en appliquant toujours la même formule de calcul du courant en régime saturé, et en tenant compte de ce que les courants I₁ et I'₁ qui traversent T₃ et T'₃ sont dans le rapport K des géométries des transistors T₃ et T'₃, on en déduit immédiatement qu'il apparaît entre les drains (c'est-à-dire les grilles) des transistors T₃ et T'₃ une différence de tension qui est justement égale à la différence des tensions de seuil de ces transistors. En d'autres mots, si V₃ est la tension de drain du transistor T₃ et V'₃ la tension de drain du transistor T'₃ on a Comme le drain de T₃ est relié à la source de T₂ on a V₃=V₂; comme d'autre part la résistance R, est insérée entre le drain de T'₃ et la source de T'₂, on a comme enfin on a dit que V₂ = V'₂ par recopie de tension, on en déduit immédiatement que la chute de tension R₁ I'₁ dans la résistance R₁ est égale à la différence des tensions de seuil des transistors T'₃ et T₃. Le courant I'₁ est donc un courant de valeur bien déterminée stable dans le temps, stable en température, et indépendant de la tension d'alimentation +V, -V.

On notera également que le courant I₁ dans le premier ensemble en série des transistors Tᵢ, T₂, T₃, est également un courant stable puisqu'il recopie le courant I'₁ à un facteur de proportionalité près qui est le rapport K entre les géométries des transistors du premier et du second ensemble en série. Ce rapport est indépendant de la température bien entendu.

On prévoit alors pour établir un courant d'alimentation constant ii dans une partie de circuit analogique 10, de recopier le courant I₁ ou I'₁ avec un montage classique en miroir de courants, c'est-à-dire en utilisant au moins un transistor supplémentaire T"₁, et on donne à ce transistor T"₁ une tension grille-source égale à celle d'un autre transistor parcouru soit par I₁ soit par I'₁, le transistor T"₁ ayant même tension de seuil que le transistor dont il recopiera la tension grille-source. Dans ces conditions, le courant i₁ dans le transistor T"₁ recopiera le courant I₁ ou le courant I'₁ avec un facteur de proportionalité qui sera le rapport entre la géométrie du transistor T"₁ et le transistor qui aura même tension grille-source que lui.

Dans l'exemple représenté sur la figure 1, on a prévu à titre d'exemple de relier la grille du transistor T"i à celle du transistor T'₃, les sources de ces deux transistors étant également reliées à la connexion d'alimentation V+. Le transistor T", aura même tension de seuil que le transistor T'₃; si le rapport de géométrie entre le transistor T"₁ et le transistor T'₃ est K', on aura i₁ = K' I'₁.

Le transistor T"₁ est alors mis en série entre le circuit analogique 10 et la connexion d'alimentation V+, et on produit ainsi un courant stable rentrant i₁ dans le circuit 10.

Comme on l'a représenté sur la figure 1, on peut également produire un courant sortant i'₁ en connectant un transistor de recopie T‴₁, en série entre la connexion d'alimentation -V et le circuit analogique 10. Le courant sortant I'₁ peut très bien être prévu isolément ou en plus du courant I₁ et il n'est pas forcément égal au courant I₁. Le transistor T‴₁ recopie le courant dans le transistor T'₁ (ou T₁) si on relie sa grille et sa source à la grille et à la source de T'₁ (ou T₁ ).

Si K" est le rapport entre la géométrie du transistor T‴₁ et celle du transistor T'₁, ces deux transistors ayant même tension de seuil, le courant i'₁ sera K" I'₁.

On peut noter qu'on aurait pu produire un autre courant de référence d'alimentation à partir d'un transistor supplémentaire ayant sa grille et sa source connectées à la grille et à la source du transistor T₃ au lieu de T'₃, mais alors il faudrait prévoir que le transistor supplémentaire de recopie ainsi connceté ait une tension de seuil égale à celle du transistor T₃ qui n'est pas la même que les autres.

Sur la figure 1 on n'a représenté qu'un seul circuit analogique 10 alimenté par un courant i₁ rentrant et un courant i'₁ sortant; on peut évidemment prévoir plusieurs circuits analogiques chacun alimenté par un transistor de recopie ayant sa grille et sa source reliées à l'un des transistors parcourus par les courants stables I₁ ou I'₁ (en pratique les transistors T₁,T'₁ et T'₃.

Bien entendu, dans tout ce qui précède, quand on parle d'un transistor de recopie de courant, il s'agit d'un transistor de même type de canal que celui auquel sa grille et sa source sont reliées.

A la figure 2, on a représenté un circuit d'alimentation en courant tout à fait analogue à celui de la figure 1, dans lequel on cherche à alimenter plusieurs circuits analogiques 10, 20, etc., nécessitant chacun une référence de courant stable particulière et éventuellement disposés en des endroits différents de la pastille de circuit intégré global.

On retrouve sur la figure 2 exactement le premier ensemble en série de trois transistors Ti, T₂ et T₃ parcourus par le courant I₁; on retrouve la résistance en série Ri parcourue par le courant I'₁, ainsi que le transistor T'₂ parcouru également par ce courant. La différence avec le schéma de la figure 1 réside dans le fait que le transistor T'₃ et/ou le transistor T'₁ d'une part, ainsi que le transistor T"₁ et/ou le transistor T‴₁ d'autre part, sont réalisés non pas sous la forme de transistors uniques mais sous la forme d'une pluralité de transistors individuels partiels tous connectés de la même manière (même connexion de grille, de source et de drain) jouant exactement le rôle d'un transistor unique mais pouvant être localisés en plusieurs endroits du circuit intégré. Ainsi, le transistor T'₃ se présente sous forme de plusieurs transistors T'₃₁, T'₃₂ . . . etc. tous connectés en parallèle. Le transistor T'₁ se présente sous la forme de plusieurs transistors T'₁₁, T 12 . . . etc. Le transistor T"₁ se présente sous forme de plusieurs transistorT"₁₁, T"₁₂ . . . etc. Et le transistor T‴₁ se présente sous forme de plusieurs transistors T‴₁₁, T‴₁₂ . . . etc.

On peut alors s'arranger pour localiser un transistor partiel de la pluralité constituant T'₃ à côté d'un transistor partiel respectif de la pluralité du type T"₁; de même un transistor partiel de T'i à côté d'un transistor du type de T"'₁. Chacun des transistors T"₁₁, T"₁₂ etc., ou T‴₁₁. T‴₁₂ etc., recopie le courant d'un transistor partiel T'₃₁, T'₃₂ . . . etc. ou T'₁₁, T'₁₂ . . . etc.

Bien entendu, les courants d'alimentation stables qui en résultent, i₁₁, i₁₂ . . . ou i'₁₁, i'₁₂ . . . sont des courants de recopie de l', dans un rapport de proportionalité correspondant au rapport des facteurs de géométrie des transistors juxtaposés qui donnent naissance à ces courants de recopie.

## Revendications

1. Générateur de courant intégré en technologie CMOS, comprenant une source de tension (+V, -- V) alimentant en parallèle deux ensembles des transistors MOS en série, chaque transistor de l'un des ensembles ayant un homologue de même type de canal dans l'autre ensemble, caractérisé en ce que chaque ensemble comporte trois transistors (T1, T2, T3, T'1, T'2, T'3), en ce que les rapports de géométrie des transistors homologues sont les mêmes pour tous les transistors des ensembles, en ce que les premiers transistors (T1, T'1), d'un premier type de canal, ont la même tension de seuil et ont leur grilles réunies, celui du second ensemble ayant en outre sa grille réunie à son drain, en ce que les seconds transistors (T2, T'2), d'un second type de canal opposé au premier, ont la même tension de seuil et ont leurs grilles réunies, celui (T2) du premier ensemble ayant en outre sa grille réunie à son drain, en ce que les troisièmes transistors (T3, T'3), du second type de canal, ont respectivement leur grille réunie à leur drain et ont des tensions de seuil différentes, une résistance (R1) de valuer connue étant insérée en série entre le second et le troisième transistor de l'un des ensembles, au moins un transistor MOS supplémentaire (T"1, T"'1) étant prévu en dehors des ensembles pour servir de générateur de courant d'alimentation constant, ce transistor (T"1, T‴1) ayant sa sourve et sa grille respectivement reliées à la source et à la grille du premier ou du troisième transistor (T'1, T'3, T1, T3) de l'un des ensembles et ayant la même tension de seuil que le transistor auquel il est ainsi relié.

2. Générateur de courant selon la revendication 1, caractérisé par le fait que l'un des troisièmes transistors a (T3, T'3) subi une implantation ionique destinée à abaisser, en valeur absolue, sa tension de seuil, l'autre troisième transistor (T'3, T3) ayant été masqué pendant cette opération.

3. Générateur de courant selon la revendication 2, caractérisé par le fait que tous les transistors du deuxième type de canal, opposé au premier, du générateur de courant ont subi ladite implantation ionique, sauf l'un des troisièmes transistors (T3, T'3) qui a été masqué ou réciproquement.

4. Générateur de courant selon la revendication 1, caractérisé par le fait que plusieurs transistors supplémentaires sont prévus (T"11, T"12; T"'11, T"'12), ayant chacun leur grille et leur source respectivement reliées à la grille et à la source du premier ou du troisième transistor de l'un des ensembles, pour produire plusieurs références de courant.

5. Générateur de courant selon la revendication 4, caractérisé par le fait que les transistors supplémentaires ont des géométries dans des rapports connus choisis avec les géométries des transistors auxquels ils sont reliés.

6. Générateur de courant selon l'une des revendications 1 à 5, caractérisé par le fait que le premier et/ou le troisième transistor (T'1, T'3) de l'ensemble incluant la résistance en série sont constitués par plusieurs transistors MOS (T'11, T'12; T'31, T'32) montés en parallèle et connectés de la même façon, et que les transistors supplémentaires sont également constitués par plusieurs transistors MOS partiels (T"11, T"12, T‴11, T"'12) montés en parallèle et connectés de la même façon, un transistor supplémentaire partiel étant associé à chaque premier et/ou troisième transistor partiel (T'31, T'11) pour constituer une source de courant individuelle.

## Patentansprüche

1. Integrierter Stromgenerator in CMOS-Technologie, mit einer Spannungsquelle (+V, -V), die parallel zwei Gruppen von in Reihe geschalteten MOS-Transistoren speist, wobei jeder Transistor einer der Gruppen einen entsprechenden Transistor gleichen Kanaltyps in der anderen Gruppe aufweist, dadurch gekennzeichnet, daß jede Gruppe drei Transistoren (T1, T2, T3, T'1, T'2, T'3) umfaßt, daß die geometrischen Verhältnisse der entsprechenden Transistoren für alle Transistoren der Gruppen dieselben sind, daß die ersten Transistoren (T1, T'l) eines ersten Kanaltyps dieselbe Schwellspannung aufweisen und an ihren Gates miteinander verbunden sind, wobei der der zweiten Gruppe ferner an seinem Gate mit seinem Drain verbunden ist, daß die zweiten Transistoren (T2, T'2) eines zweiten, dem ersten entgegengesetzten Kanaltyps dieselbe Schwellspannung aufweisen und an ihren Gates miteinander verbunden sind, wobei der (T2) der ersten Gruppe ferner an seinem Gate mit seinem Drain verbunden ist, daß die dritten Transistoren (T3, T'3) vom zweiten Kanaltyp jeweils an ihrem Gate mit ihrem Drain verbunden sind und verschiedene Schwellspannungen aufweisen, wobei ein Widerstand (R1) bekannten Wertes in Reihe zwischen den zweiten und den dritten Transistor einer der Gruppen eingefügt ist, wobei wenigstens ein zusätzlicher MOS-Transistor (T"1, T‴1) außerhalb der Gruppen vorgesehen ist, um als Konstant-Speisestrom-Generator zu dienen, und wobei die Sourceelektrode und das Gate dieses Transistors (T"1, T‴1) mit der Sourceelektrode bzw. dem Gate des ersten oder des dritten Transistors (T'1, T'3, T1, T3) einer der Gruppen verbunden ist und dieselbe Schwellspannung wie dieser Transistor aufweist, mit dem er so verbunden ist.

2. Stromgenerator nach Anspruch 1, dadurch gekennzeichnet, daß einer der Transistoren (T3, T'3) einer lonenimplantation unterzogen wurde, die dazu bestimmt ist, den Absolutwert seiner Schwellspannung zu reduzieren, wobei der dritte Transistor (T'3, T3) während dieses Vorganges maskiert wurde.

3. Stromgenerator nach Anspruch 2, dadurch gekennzeichnet, daß alle Transistoren des Stromgenerators von zweiten, dem ersten entgegengesetzten Kanaltyp der genannten lonenimplantation unterzogen wurden, mit Ausnahme eines der dritten Transistoren (T3, T'3), der markiert wurde, oder umgekehrt.

4. Stromgenerator nach Anspruch 1, dadurch gekennzeichnet, daß mehrere weitere Transistoren vorgesehen sind (T"11. T"12; T"'11, T"'12), die jeweils mit ihrem Gate und ihrer Sourceelektrode mit dem Gate bzw. der Sourceelektrode des ersten oder dritten Transistors einer der Gruppen verbunden sind, um mehrere Strombezugsgrößen zu erzeugen.

5. Stromgenerator nach Anspruch 4, dadurch gekennzeichnet, daß die weiteren Transistoren Geometrien in bekannten Verhältnissen aufweisen, die mit den Geometrien der Transistoren, mit welchen sie verbunden sind, ausgewählt wurden.

6. Stromgenerator nach einem der Ansprüche 1 bis 5, dadurch gekennzeichnet, daß der erste und/oder der dritte Transistor (T'1, T'3) der Gruppe, welche den Reihenwiderstand enthält, aus mehreren MOS-Transistoren (T'11, T'12; T'31, T'32) gebildet sind, welche parallel geschaltet und in gleicher Weise angeschlossen sind, und daß die weiteren Transistoren ebenfalls aus mehreren Teil-MOS-Transistoren (T"11, T"12, T"'11, T"'12) gebildet sind, die parallel geschaltet und in gleicher Weise angeschlossen sind, wobei ein weiterer Teiltransistor jedem ersten und/oder dritten Teiltransistor (T'31, T'11) zugeordnet ist, um eine individuelle Stromquelle zu bilden.

## Claims

1. Integrated current generator of CMOS-technology, comprising a voltage source (+V, -V) feeding in parallel two sets of series connected MOS transistors, each transistor of one of the sets having a corresponding transistor of the same channel type in the other set, characterized in that each set comprises three transistors (T1, T2, T3, T'1, T'2, T'3), in that the geometrical ratios of corresponding transistors are the same for all of the transistors of the sets, in that the first transistors (T1, T'1) of a first channel type have the same threshold voltage and have their gates interconnected, that of the second set having its gate further connected to its drain, in that the second transistors (T2, T'2) of a second channel type opposite the first have the same threshold voltage and have their gates interconnected, that (T2) of the first set having its gate further connected to its drain, in that the third transistors (T3, T'3) of the second channel type have their gates respectively connected to their drains and have different threshold voltages, a resistor (R1) of known value being inserted in series between the second and the third transistors of one of the sets, at least one further MOS transistor (T"1, T'"1) being provided outside the sets for being used as a constant supply current generator, this transistor (T"1, T‴1) having its source and its gate respectively connected to the source and to the gate of the first or of the third transistor (T'1, T'3, T1, T3) of one of the sets and having the same threshold voltage as the transistor to which it is connected in this manner.

2. Current generator according to claim 1, characterized by the fact that one of the third transistors (T3, T'3) has been subjected to an ion implantation suitable for reducing the absolute value of its threshold voltage, the other of the third transistors (T'3, T3) having been masked during this operation.

3. Current generator according to claim 2, characterized by the fact that all the transistors of the second channel type, opposite to the first, of the current generator have been subjected to said ion implantation, except for one of the third transistors (T3, T'3) which has been masked, or reciprocally.

4. Current generator according to claim 1, characterized by the fact that a plurality of further transistors are provided (T"11, T"12; T"'11, T"'12) each having its gate and its source respectively connected to the gate and to the source of the first or of the third transistor of one of the sets for producing a plurality of current references.

5. Current generator according to claim 4, characterized by the fact that the further transistors have geometrical designs in known relations selected with the geometrical designs of the transistors to which they are connected.

6. Current generator according to any of claims 1 to 5, characterized by the fact that the first and/or the third transistor (T'1, T'3) of the set including the series resistor are made up of a plurality of MOS transistors (T'11, T'12; T'31, T'32) mounted in parallel and connected in the same manner, and that the further transistors are also made up of a plurality of partial MOS transistors (T"11, T"12, T‴11, T‴12) mounted in parallel and connected in the same manner, one further partial transistor being associated with each first and/or third partial transistor (T'31, 1'11) for forming an individual current source.
